# EUROPÄISCHE PATENTSCHRIFT

(11) **EP 2 767 495 B1**
(45) Veröffentlichungstag und Bekanntmachung des Hinweises auf die Patenterteilung: **29.04.2015**
(21) Anmeldenummer: 13001075.4
(22) Anmeldetag: 04.03.2013
(51) Int. Cl.: B65H 45/04, B65H 45/20, B42D 15/00, B65D 71/06

(54) **Bündel mit unterschiedlichen Beipackzetteln und Verfahren zum Herstellen eines solchen Bündels**
Bundle with different inserts and method for producing such a bundle
Faisceau doté de différentes notices et procédé de fabrication d'un tel faisceau

(30) Priorität: 14.02.2013 EP 13000750
(43) Veröffentlichungstag der Anmeldung: 20.08.2014
(73) Patentinhaber: Boehringer Ingelheim International GmbH, 55216 Ingelheim am Rhein (DE); Eukerdruck GmbH & Co. KG, 35043 Marburg (DE)
(72) Erfinder: Bokovza, Michal Rachel, 55216 Ingelheim am Rhein (DE); Maegerlein, Robert, 23043 Marburg (DE); Csellner, Thorsten, 23043 Marburg (DE)
(74) Vertreter: Von Rohr Patentanwälte Partnerschaft mbB

(56) Entgegenhaltungen:
- EP-A1- 0 464 395
- DE-A1-102010 027 231
- DE-U1- 8 211 399
- US-A- 5 791 689

## Beschreibung

Die vorliegende Erfindung betrifft ein Verfahren zum Herstellen eines Bündels unterschiedlicher Beipackzettel gemäß dem Oberbegriff des Anspruchs 1 und ein Bündel mit mindestens zwei unterschiedlichen Beipackzetteln gemäß dem Oberbegriff des Anspruchs 9.

Beipackzettel der in der Rede stehenden Art tragen Informationen, die sich typischerweise auf ein pharmazeutisches Produkt oder auf ein Arzneimittel beziehen. Synonym zum Begriff Beipackzettel werden häufig auch die Bezeichnungen Packungsbeilage und Sekundär-Packmittel verwendet. Solche Beipackzettel können an einer Verpackung, wie an einem Behälter, eines pharmazeutischen Produkts oder Arzneimittels angebracht sein. In diesem Fall wird auch häufig der englische Begriff "Outsert" verwendet. Alternativ können Beipackzettel lose in eine Schachtel eingelegt werden, in welcher sich ein pharmazeutisches Produkt oder ein Arzneimittel befindet.

Üblicherweise werden Beipackzettel zur Verringerung ihrer Größe gefalzt. Ein Beipackzettel kann von einem Nutzer auseinander gefaltet werden, so dass der Nutzer - z. B. nach dem Erwerb des pharmazeutischen Produkts oder Arzneimittels - die Informationen auf dem Beipackzettel wahrnehmen, insbesondere lesen kann.

In manchen Fällen ist es notwendig, unterschiedliche Beipackzettel zu bündeln. So kann z. B. der pharmazeutische Markt unterschiedliche Beipackzettel für ein pharmazeutisches Produkt oder Arzneimittel fordern, wobei die unterschiedlichen Beipackzettel praktikablerweise gebündelt werden.

Die unterschiedlichen Beipackzettel können z. B. unterschiedliche Informationen, wie Handlungsanweisungen und/oder regulatorische Informationen, für denselben Adressaten, beispielsweise einen Patienten, tragen. Die unterschiedlichen Beipackzettel können aber auch unterschiedliche oder identische Informationen für unterschiedliche Adressaten, z. B. Patienten und medizinisches Personal, bereitstellen. Die unterschiedlichen Beipackzettel im Sinne der vorliegenden Erfindung können auch identische Eigenschaften (z. B. identische Informationen) aufweisen, aber für einen unterschiedlichen Verwendungszweck bestimmt sein. Einen unterschiedlichen Verwendungszweck im Sinne der vorliegenden Erfindung stellt z. B. dar, dass ein oder mehrere Beipackzettel als Duplikat(e) bzw. Kopie(n) eines anderen Beipackzettel fungiert/fungieren.

Ein Verfahren zum Herstellen eines Bündels unterschiedlicher Beipackzettel und ein derartiges Bündel zeigt die DE 10 2010 027 231 A1, die den Ausgangspunkt der vorliegenden Erfindung bildet.

Bei dem bekannten Verfahren werden jeweils ein erster Beipackzettel und ein sich von diesem unterscheidender zweiter Beipackzettel gebündelt. Dabei wird jeder Beipackzettel aus einem separaten Papierbogen in einem separaten Prozess hergestellt. Jeder Papierbogen wird in mehreren Falzvorgängen gefalzt. Bei jedem Falzvorgang werden ein Falz und eine Falzlage gebildet.

Bei dem bekannten Verfahren haben alle Falzlagen die gleiche Breite, d. h. die gleiche Ausdehnung zwischen einem Falz und dem nächsten Falz bzw. einer den Papierbogen begrenzenden Kante. Die Falze sind aneinander ausgerichtet, d. h. in eine Linie gebracht.

Nach dem Herstellen mehrerer erster und zweiter Beipackzettel werden bei dem bekannten Verfahren die ersten Beipackzettel vereinzelt und in einem relativ großen gegenseitigen Abstand an eine Transportvorrichtung übergeben. Die zweiten Beipackzettel werden zunächst um 90° gedreht und dann in die Lücken zwischen zwei ersten Beipackzetteln auf die Transportvorrichtung abgelegt. Mittels einer Kontrolleinrichtung wird die Reihenfolge der Beipackzettel überprüft und ggfs. korrigiert.

Mit Hilfe einer Leimauftragseinrichtung werden dann auf die ersten Beipackzettel jeweils zwei Leimpunkte aufgetragen. Zur Erkennung des Typs und der Position der Beipackzettel auf der Transportvorrichtung ist eine weitere Einrichtung vorgesehen, die über eine Steuereinrichtung mit der Leimauftragseinrichtung gekoppelt ist. Damit wird sichergestellt, dass nur auf die ersten Beipackzettel Leimpunkte aufgetragen werden.

Am Ende der Transportvorrichtung ist eine weitere Kontrolleinrichtung angeordnet zur Überprüfung des Leimauftrags auf den Beipackzetteln. Die Kontrolleinrichtung ist über eine Steuereinrichtung mit einer Weiche verbunden, mit deren Hilfe fehlerhafte oder fehlerhaft geleimte Beipackzettel ausgesondert werden können. Fehlerfreie Beipackzettel werden an eine Stapeleinrichtung übergeben, der jeweils einen geleimten ersten Beipackzettel mit einem ungeleimten zweiten Beipackzettel zu einem Bündel zusammendrückt. Die so gebildeten Bündel werden anschließend auf einen Ablagetisch ausgegeben.

Aufgabe der vorliegenden Erfindung ist es, ein einfaches Verfahren zum Herstellen eines Bündels unterschiedlicher Beipackzettel anzugeben bzw. das bekannte Verfahren hinsichtlich Komplexität, Kosten, Dauer, Effizienz und/oder Ausschuss zu verbessern.

Eine weitere Aufgabe der vorliegenden Erfindung besteht darin, ein einfach herstellbares Bündel unterschiedlicher Beipackzettel anzugeben bzw. das bekannte Bündel mit unterschiedlichen Beipackzetteln hinsichtlich Handhabung, Kompaktheit und/oder Stabilität zu verbessern.

Die zuvor geschilderten Aufgabenstellungen werden durch ein Verfahren gemäß Anspruch 1 oder ein Bündel gemäß Anspruch 9 gelöst. Bevorzugte Ausgestaltungen der Erfindung sind Gegenstand der jeweiligen Unteransprüche.

Es versteht sich von selbst, dass Ausgestaltungen, Ausführungsformen, Vorteile u. dgl., welche nachfolgend zu Zwecken der Vermeidung von Wiederholungen zu einem Erfindungsaspekt angeführt sind, in Bezug auf die übrigen Erfindungsaspekte entsprechend gelten.

Dies vorausgeschickt, wird im Folgenden die vorliegende Erfindung näher beschrieben.

Bei dem erfindungsgemäßen Verfahren wird das Bündel aus einem Bogen eines Flächenmaterials, insbesondere Papier, hergestellt. Daher wird nachfolgend meistens der Begriff "Papierbogen" verwendet, auch wenn es sich um einen sonstigen Bogen handeln kann. Das Bündel kann auch aus Endlospapier hergestellt werden. Vorzugsweise wird der Bogen durch Zerschneiden eines Endlospapiers bereitgestellt. Neben Papier können als Flächenmaterial auch Kohlenstofffasern, die z. B. zu textilen Strukturen verarbeitet wurden, verwendet werden. Wichtig ist, dass der Bogen bzw. das Flächenmaterial falzbar ist.

Der Bogen weist mindestens zwei unterschiedliche Abschnitte auf, die die unterschiedlichen Beipackzettel bilden. Wichtig ist, dass die unterschiedlichen Abschnitte des Bogens voneinander trennbar sind. Befinden sich beispielsweise Informationen auf einer Vorderseite und einer Rückseite des Bogens, so sollten gegenüberliegende Bereiche auf der Vorderseite und Rückseite demselben Abschnitt zugeordnet sein.

Der Bogen wird in mindestens zwei Falzvorgängen gefalzt. Unter dem Begriff "Falzen" ist im Sinne der vorliegenden Erfindung das Bilden eines Falzes, d. h. einer scharfen Knickkante (eines Falzbruches), mit Hilfe eines Werkzeugs oder einer Maschine zu verstehen.

Bei dem erfindungsgemäßen Verfahren wird mindestens ein vorspringender Falz gebildet. Der Begriff "vorspringender Falz" bezeichnet erfindungsgemäß einen Falz, der aus dem gefalzten Bogen herausragt bzw. vorsteht.

Der mindestens eine vorspringende Falz wird getrennt, um die Beipackzettel zu trennen, so dass die Beipackzettel das Bündel bilden. Der Begriff "trennen", wie er im Rahmen der vorliegenden Erfindung verwendet wird, bezeichnet ein Verfahren der Fertigungstechnik, bei dem der Zusammenhalt eines zu trennenden Materials örtlich aufgehoben wird. Dementsprechend kann das Trennen des vorspringenden Falzes beispielsweise ein Zerteilen, insbesondere ein Zerschneiden, aber auch ein Perforieren des vorspringenden Falzes umfassen.

Ein Aspekt der vorliegenden Erfindung besteht also darin, zur Herstellung eines Bündels die unterschiedlichen Beipackzettel aus genau einem Bogen zu bilden, diesen einen Bogen und somit die unterschiedlichen Beipackzettel gemeinsam zu falzen und diesen einen Bogen im gefalzten Zustand so zu trennen, dass die Beipackzettel getrennt sind und das Bündel bilden. Um das Trennen auf einfache, schnelle, kostengünstige und präzise Art zu ermöglichen, wird beim Falzen des Bogens mindestens ein vorspringender Falz gebildet, und zwar so, dass die Beipackzettel durch Trennung des vorspringenden Falzes getrennt werden.

Bei dem erfindungsgemäßen Verfahren können die unterschiedlichen Beipackzettel in wenigen Schritten, typischerweise sogar in nur einem Verfahrensschritt aus dem Bogen gebildet werden. Somit reduziert das erfindungsgemäße Verfahren die Anzahl der beim bekannten Verfahren notwendigen Verfahrensschritte und somit die Herstellungskosten und die Herstellungsdauer.

Ferner führt das erfindungsgemäße Verfahren zu einer korrekten Anordnung der unterschiedlichen Beipackzettel im Bündel. Eine fehlerhafte Reihenfolge der unterschiedlichen Beipackzettel, wie sie bei dem bekannten Verfahren auftreten kann, wird vermieden. Somit vermeidet das vorschlaggemäße Verfahren eine Erkennung und eine Kontrolle der Reihenfolge der unterschiedlichen Beipackzettel im Bündel. Folglich reduziert bzw. vermeidet das erfindungsgemäße Verfahren den Ausschuss. Außerdem reduziert das Verfahren gemäß der vorliegenden Erfindung die Komplexität, Kosten und Dauer der Herstellung.

Ferner vermeidet das erfindungsgemäße Verfahren ein Zusammenbringen separater Beipackzettel, wie es beim bekannten Verfahren in Form eines Zuführens, Vereinzelns, Übergebens und Zusammenklebens vorgesehen ist. Somit reduziert das vorschlagsgemäße Verfahren wiederum die Komplexität, Kosten und Dauer der Herstellung. Ferner eliminiert das erfindungsgemäße Verfahren potentielle Fehlerquellen und reduziert somit den Ausschuss.

Das erfindungsgemäße Verfahren minimiert bzw. reduziert Unterbrechungen bei der Herstellung. Dies führt wiederum zu geringeren Kosten und zu einer geringeren Dauer der Herstellung.

Insgesamt ermöglicht das erfindungsgemäße Verfahren ein einfaches, kostengünstiges, zeitunaufwendiges, effizientes und aussschussarmes Herstellen des Bündels unterschiedlicher Beipackzettel.

Ein weiterer Aspekt der vorliegenden Erfindung betrifft ein Bündel mit mindestens zwei unterschiedlichen Beipackzetteln. Gemäß diesem Aspekt sind die Beipackzettel gemeinsam, insbesondere ineinander gefalzt. Die Beipackzettel weisen einen vorspringenden Falz auf, der zur Trennung der Beipackzettel aufgetrennt ist.

Da die Beipackzettel beim erfindungsgemäßen Bündel gemeinsam gefalzt sind, ist das erfindungsgenmäße Bündel sehr kompakt bzw. signifikant kompakter als das bekannte Bündel.

Der vorspringende, aufgetrennte Falz des erfindungsgemäßen Bündels ermöglicht ein komfortables Separieren der unterschiedlichen Beipackzettel durch einen Nutzer und verbessert somit die Handhabung.

Die gemeinsam gefalzten Beipackzettel bilden ein stabiles Bündel.

Die genannten Aspekte und Merkmale der vorliegenden Erfindung sowie die sich aus der weiteren Beschreibung und den Ansprüchen ergebenden Aspekte und Merkmale der Erfindung können unabhängig voneinander, aber auch in beliebiger Kombination realisiert werden.

Weitere Vorteile, Merkmale, Eigenschaften und Aspekte der vorliegenden Erfindung ergeben sich aus den Ansprüchen und der folgenden Beschreibungen bevorzugter Ausführungsformen anhand der Zeichnung.

In der Zeichnung zeigt:
- Fig. 1: schematisch eine Draufsicht auf einen Papierbogen als Ausgangsmaterial für eine erste bevorzugte Ausführungsform des erfindungsgemäßen Verfahrens,
- Fig. 2: schematisch eine perspektivische Ansicht des Papierbogens aus Fig. 1 als Zwischenprodukt nach teilweiser Durchführung der ersten bevorzugten Ausführungsform des erfindungsgemäßen Verfahrens,
- Fig. 3: schematisch eine perspektivische Ansicht des Papierbogens aus Fig. 2 als Zwischenprodukt nach einer weiteren teilweisen Durchführung der ersten bevorzugten Ausführungsform des erfindungsgemäßen Verfahrens,
- Fig. 4: schematisch eine Seitenansicht des Papierbogens aus Fig. 3,
- Fig. 5: schematisch eine Teilabfolge der ersten bevorzugten Ausführungsform des erfindungsgemäßen Verfahrens anhand des Papierbogens aus Fig. 3,
- Fig. 6: schematisch eine perspektivische Ansicht des Papierbogens aus Fig. 5 als Zwischenprodukt nach einer weiteren teilweisen Durchführung der ersten bevorzugten Ausführungsform des erfindungsgemäßen Verfahrens,
- Fig. 7: schematisch eine perspektivische Ansicht einer ersten Ausführungsform eines erfindungsgemäßen Bündels als Endprodukt der ersten bevorzugten Ausführungsform des erfindungsgemäßen Verfahrens,
- Fig. 8: schematisch eine Teilabfolge einer zweiten bevorzugten Ausführungsform des erfindungsgemäßen Verfahrens anhand eines zweiten Papierbogens,
- Fig. 9: schematisch eine perspektivische Ansicht des Papierbogens aus Fig. 8 als Zwischenprodukt nach einer weiteren teilweisen Durchführung der zweiten bevorzugten Ausführungsform des erfindungsgemäßen Verfahrens,
- Fig. 10: schematisch eine perspektivische Ansicht einer zweiten Ausführungsform eines erfindungsgemäßen Bündels als Endprodukt der zweiten bevorzugten Ausführungsform des erfindungsgemäßen Verfahrens.

Zur Unterstützung der Nachvollziehbarkeit werden in den folgenden Erläuterungen der bevorzugten Ausführungsformen des erfindungsgemäßen Verfahrens Bezugszeichen verwendet. Das vorschlagsgemäße Verfahren ist jedoch nicht auf die mit Bezugszeichen versehenen Merkmale beschränkt, sondern kann auch mit Hilfe anderer Merkmale realisiert werden.

In den Figuren werden für gleiche oder ähnliche Teile dieselben Bezugszeichen verwendet, wobei entsprechende Eigenschaften und Vorteile erreicht werden, auch wenn eine wiederholte Beschreibung weggelassen ist.

Fig. 1 zeigt schematisch eine Draufsicht auf einen Papierbogen 1. Aus dem Papierbogen 1 wird gemäß einer ersten bevorzugten Ausführungsform des erfindungsgemäßen Verfahrens eine erste bevorzugte, in Fig. 7 dargestellte Ausführungsform eines erfindungsgemäßen Bündels 2 eines ersten Beipackzettels 3 und eines sich von diesem unterscheidenden Beipackzettels 4 hergestellt.

Der Papierbogen 1 weist zwei unterschiedliche Abschnitte auf, die die unterschiedlichen Beipackzettel 3, 4 bilden.

Bei dem Papierbogen 1 verlaufen eine Längsrichtung 5 des Papierbogens 1 in Richtung der längsten Ausdehnung des ungefalzten Papierbogens 1 und eine Querrichtung 6 des Papierbogens 1 in Richtung der zweitlängsten Ausdehnung des ungefalzten Papierbogens 1.

Der Papierbogen 1 hat vorzugsweise eine rechteckige Form. Es können aber auch Bögen mit einer anderen, z. B. kreisrunden oder dreieckigen, Form als Ausgangsmaterial für das erfindungsgemäße Verfahren verwendet werden.

Der Papierbogen 1 weist in Längsrichtung 5 eine Ausdehnung von vorzugsweise weniger als 1 m, insbesondere im Wesentlichen 91 cm oder weniger, und/oder in Querrichtung 6 eine Ausdehnung von vorzugsweise weniger als 50 cm, insbesondere im Wesentlichen 42 cm oder weniger, und/oder eine Dicke von vorzugsweise weniger als 1 mm, insbesondere im Wesentlichen 0,1 mm oder weniger auf.

Der erste Beipackzettel 3 weist in Längsrichtung 5 eine Ausdehnung von vorzugsweise weniger als 80 cm, insbesondere im Wesentlichen 69 cm oder weniger auf. Der zweite Beipackzettel 4 weist in Längsrichtung 5 eine Ausdehnung von vorzugsweise weniger als 30 cm, insbesondere im Wesentlichen 22 cm oder weniger auf. Aufgrund der Rechteckform des Papierbogens 1 weisen die unterschiedlichen Beipackzettel 3, 4 in Querrichtung 6 die gleiche Ausdehnung auf.

Vorzugsweise sind die unterschiedlichen Abschnitte und dementsprechend die unterschiedlichen Beipackzettel 3, 4 des Papierbogens 1 mit unterschiedlichen Informationen versehen. Bei den unterschiedlichen Informationen handelt es sich insbesondere um unterschiedliche Texte 7 und/oder unterschiedliche grafische Darstellungen, besonders bevorzugt Bilder 8. Bei dem in Fig. 1 dargestellten Papierbogen 1 sind die Texte 7 und die Bilder 8 stark vereinfacht bzw. abstrahiert veranschaulicht. Vorzugsweise sind die unterschiedlichen Beipackzettel 3, 4 für verschiedene Adressaten bzw. Lesergruppen entworfen.

Die Texte 7 und/oder Bilder 8 werden vorzugsweise in einem Druckschritt auf den Papierbogen 1 gedruckt. Dabei kann nicht nur eine in Fig. 1 sichtbare Vorderseite des Papierbogens 1 sondern auch eine Rückseite des Papierbogens 1 mit Texten 7 und/oder Bildern 8 bedruckt werden. Hierbei ist die Aufteilung der Texte 7 und/oder Bilder 8 auf die unterschiedlichen Abschnitte zu berücksichtigen.

Der Papierbogen 1 wird vorzugsweise entlang mehrerer Falzlinien 9 gefalzt. In Fig. 1 sind auf dem Papierbogen 1 sieben Falzlinien 9 angedeutet. Die Falzlinien 9 verlaufen vorzugsweise in Querrichtung 6 und/oder parallel zueinander. Vorzugsweise sind die Texte 7 und/oder Bilder 8 in Bereichen zwischen diesen Falzlinien 9 angeordnet, so dass sich quasi mehrere Spalten mit Texten 7 und/oder Bildern 8, vorzugsweise auf der Vorderseite und der Rückseite des Papierbogens 1, ergeben.

Gemäß der ersten bevorzugten Ausführungsform des erfindungsgemäßen Verfahrens wird der Papierbogen 1 in mehreren, vorzugsweise sieben, Falzvorgängen in Längsrichtung 5 gefalzt. Dabei wird der Papierbogen 1 mittels Parallelfalzens entlang der parallelen Falzlinien 9 gefalzt.

Bei der ersten bevorzugten Ausführungsform des erfindungsgemäßen Verfahrens wird für das Falzen in Längsrichtung 5 ein Leporellofalzen angewandt. Das Leporellofalzen ist eine Form des Parallelfalzens, bei der mehrere Bereiche des Papierbogens 1 um wechselnde Winkelrichtungen gefalzt werden. Mit anderen Worten wird der Papierbogen 1 entlang der Falzlinien 9 abwechselnd zur Vorderseite des Papierbogens 1 hin und zur Rückseite des Papierbogens 1 hin gefalzt. Dadurch ergibt sich eine Zickzack-artige Falzung, weshalb diese Form auch Zickzackfalzen genannt wird.

Alternativ kann der Papierbogen 1 auch mittels Wickelfalzens oder Altarfalzens gefalzt werden. Das Wickelfalzen ist eine Form des Parallelfalzens, bei der mehrere Bereiche des Papierbogens zur selben Seite hin gefalzt werden. Dadurch ergibt sich die namensgebende Wicklung. Das Altarfalzen ist eine Form des Parallelfalzens, bei der die äußeren Bereiche des Papierbogens 1 ohne Überlappung zur Vorderseite oder Rückseite des Papierbogens 1 hin gefalzt werden.

Bei der ersten bevorzugten Ausführungsform des erfindungsgemäßen Verfahrens wird der Papierbogen 1 beginnend bei dem in Fig. 1 rechten Ende 10 des Papierbogens 1 entlang der in Fig. 1 rechtesten der Falzlinien 9 zur Rückseite des Papierbogens 1 hin gefalzt. Dabei werden ein Falz 12 und eine Falzlage 13 gebildet. Das Zwischenprodukt dieses Teils der ersten bevorzugten Ausführungsform des erfindungsgemäßen Verfahrens zeigt Fig. 2 schematisch.

Anschließend wird der Papierbogen 1 entlang der weiteren Falzlinien 9 jeweils abwechselnd zur Vorderseite des Papierbogens 1 hin und zur Rückseite des Papierbogens 1 hin gefalzt.

Vorzugsweise sind die Abstände zwischen zwei Falzlinien 9 bzw. den äußeren der Falzlinien 9 und den offenen Enden 10, 11 zumindest im Wesentlichen gleich bis auf die beiden Abstände zwischen der in Fig. 1 von rechts aus gesehen ersten und zweiten sowie zweiten und dritten Falzlinie 9. Die letztgenannten beiden Abstände stimmen zwar miteinander zumindest im Wesentlichen überein, sind aber größer als die anderen Abstände. Und zwar betragen die beiden übereinstimmenden größeren Abstände vorzugsweise mehr als 11,5 cm, insbesondere im Wesentlichen 11,8 cm, während die anderen Abstände vorzugsweise weniger als 11,5 cm, insbesondere im Wesentlichen 11,2 cm oder weniger betragen.

So werden mehrere, vorzugsweise sechs Falze 12 und ein vorspringender Falz 14 gebildet. Fig. 3 zeigt schematisch eine perspektivische Ansicht des Papierbogens 1 nach Durchführung des Falzens in Längsrichtung 5 gemäß der ersten bevorzugten Ausführungsform des erfindungsgemäßen Verfahrens. Fig. 4 zeigt schematisch eine Seitenansicht des Papierbogens 1 in diesem Zustand.

Der vorspringende Falz 14 ragt in Längsrichtung 5 des Papierbogens 1, in Fig. 3 nach links, aus dem Papierbogen 1 heraus bzw. steht aus diesem vor. Bei der ersten bevorzugten Ausführungsform des erfindungsgemäßen Verfahrens wird der Papierbogen 1 derart gefalzt, dass der vorspringende Falz 14 mindestens um mehrere mm, insbesondere um im Wesentlichen 6 mm oder mehr vorspringt. In den Fig. 3 bis 10 ist das Vorspringen bzw. Herausragen des vorspringenden Falzes 14 zur besseren Erkennbarkeit übertrieben dargestellt.

Vorzugsweise sind die Falze 12 in Längsrichtung 5 aneinander ausgerichtet bzw. in eine Linie gebracht, wobei diese Linie senkrecht zur Längsrichtung 5 und Querrichtung 6 verläuft. Vorzugsweise springt der vorspringende Falz 14 gegenüber dieser Linie aus dem gefalzten Papierbogen 1 hervor. Sind die Falze 12 nicht in Längsrichtung 5 in eine Linie gebracht, springt der vorspringende Falz 14 vorzugsweise gegenüber dem bzw. den Falz(en) 12 vor, der bzw. die dem Falz 14 am nächsten ist bzw. sind.

Nach dem Leporellofalzen in Längsrichtung 5 wird bei der ersten bevorzugten Ausführungsform des erfindungsgemäßen Verfahrens der bereits gefalzte Papierbogen 1 quer gefalzt, d. h. in Querrichtung 6 des Papierbogens 1. Die dazu dienende Teilabfolge der ersten bevorzugten Ausführungsform des erfindungsgemäßen Verfahrens ist schematisch in Fig. 5 veranschaulicht.

Zugunsten einer besseren Übersichtlichkeit ist in Fig. 5 nur eine Falzlage 13 des Papierbogens 1 dargestellt, so dass der bereits gefalzte Papierbogen 1 in Fig. 5 sehr dünn bzw. sogar zweidimensional erscheint. Die Tatsache, dass sich durch das Falzen in Querrichtung 6 die Dicke des jeweiligen Falzzwischenprodukts erhöht, bleibt in Fig. 5 unberücksichtigt. Lediglich der vorspringende Falz 14 ist in Fig. 5 stark vereinfacht veranschaulicht.

Auf dem Papierbogen 1 sind mehrere, vorzugsweise fünf parallele, in Längsrichtung 5 des Papierbogens 1 verlaufende Falzlinien 9 angedeutet. Gemäß der ersten bevorzugten Ausführungsform des erfindungsgemäßen Verfahrens wird der Papierbogen 1 zunächst mittels Parallelfalzens entlang der mittleren der fünf Falzlinien 9 zur Vorderseite des Papierbogens 1 hin gefalzt, wie durch Pfeil 15 angedeutet. Dabei wird der Papierbogen 1 so gefalzt, dass eine untere Kante 16 des Papierbogens 1 auf einer oberen Kante 17 des Papierbogens 1 liegt und an ihr ausgerichtet ist. Dabei wird ein erster Querfalz 18 gebildet.

Anschließend wird der derart quer gefalzte Papierbogen 1 wiederum quer gefalzt entlang einer der Falzlinien 9, und zwar zur Vorderseite des Papierbogens 1 hin (wie durch Pfeil 19 angedeutet) und so, dass die aneinander liegenden Kanten 16, 17 auf der übrigen Falzlinie 9 liegen, entlang der noch nicht gefalzt wurde. Dabei wird ein zweiter Querfalz 20 gebildet.

Schließlich wird der so quer gefalzte Papierbogen 1 entlang der übrigen Falzlinie 9 zur Vorderseite des Papierbogens 1 hin gefalzt (wie durch Pfeil 20 angedeutet), und zwar so, dass der erste Querfalz 18 auf dem zweiten Querfalz 20 liegt und an diesem ausgerichtet ist. Dabei entsteht ein dritter Querfalz 21.

Vorzugsweise wird der Papierbogen 1 nach dem Querfalzen lösbar verschlossen, insbesondere mit Hilfe eines Haftmittels.

Dazu können ein oder mehrere, vorzugsweise zwei Klebepunkte 22 auf eine innere Querfalzlage 23 aufgebracht und eine äußere Querfalzlage 24 auf die innere Querfalzlage 23 und die Klebepunkte 22 gedrückt werden, wie in Fig. 6 veranschaulicht ist.

Bei der ersten bevorzugten Ausführungsform wird der vorspringende Falz 14 nach dem Falzen und nach dem Verschließen des Papierbogens 1 getrennt, um die beiden Beipackzettel 3, 4 zu trennen, so dass die Beipackzettel 3, 4 das Bündel 2 bilden. Dazu wird der vorspringende Falz 14 zerteilt, insbesondere zerschnitten. Besonders bevorzugt wird von dem vorspringenden Falz 14 ein Streifen 25 entlang einer Schnittlinie 26 abgeschnitten, so dass bei beiden Beipackzetteln 3, 4 jeweils ein vorspringender Randbereich 27 gebildet wird.

Das Zerschneiden des vorspringenden Falzes 14 bietet gegenüber dem Perforieren den Vorteil, dass der Nutzer die beiden Beipackzettel 3, 4 nicht durch Auseinanderreißen entlang der Perforation voneinander lösen muss. Beim Auseinanderreißen entlang der Perforation kann ein Riss durch den restlichen Papierbogen 1 und darauf gebrachte Informationen entstehen. Diese Gefahr besteht beim Zerschneiden des vorspringenden Falzes 14 nicht.

Das Trennen des vorspringenden Falzes 14 kann auch vor dem Verschließen und auch zwischen den Falzvorgängen durchgeführt werden.

Vorzugsweise befindet sich auf dem vorspringenden Falz 14 mindestens eine Information. Dazu können während des Bedruckens des ungefalzten Papierbogens 1 in die Bereiche, die letztlich die vorspringenden Randbereiche 27 bilden, Texte 7 und/oder Bilder 8 aufgebracht, insbesondere gedruckt werden. Dabei können in den vorspringenden Randbereich 27 des ersten Beipackzettels 3 andere Informationen gedruckt werden als in den vorspringenden Randbereich 27 des zweiten Beipackzettels 4. Beispielsweise kann in den vorspringenden Randbereich 27 des ersten Beipackzettels 3 eine Information gedruckt werden, die den Adressaten des ersten Beipackzettels 3 angibt, wohingegen in den vorspringenden Randbereich 27 des zweiten Beipackzettels 4 eine Information gedruckt werden, die den Adressaten des zweiten Beipackzettels 4 angibt.

Die vorspringenden Randbereiche 27 können auch so ausgebildet sein, dass sie sich farblich voneinander unterscheiden. Dies erleichtert die Handhabung der unterschiedlichen Beipackzettel 3, 4 weiter.

Der vorspringende Falz 14 bzw. die vorspringenden Randbereiche 27 können auch so bearbeitet werden, dass die vorspringenden Randbereiche 27 eine oder mehrere Ausnehmungen aufweisen. Die Ausnehmungen sind vorzugsweise so angeordnet, dass die Ausnehmungen des vorspringenden Randbereichs 27 des ersten Beipackzettels 3 nicht mit den Ausnehmungen des vorspringenden Randbereichs 27 des zweiten Beipackzettels 4 überlappen. Auf diese Weise können vorspringende Randbereiche 27 ausgebildet werden, die übereinandergelegt die Form und Funktionalität eines Registers haben.

Es ist bevorzugt, wenn der vorspringende Falz 14 so getrennt wird, dass die Informationen auf dem vorspringenden Falz 14 bzw. den vorspringenden Randbereichen 27 im gefalzten Zustand des Bündels 2 und/oder nach Entfalten des Bündels 2 sichtbar sind.

Das so hergestellte Bündel 2 kann durch einen Nutzer geöffnet werden, indem die innere Querfalzlage 23 von der äußeren Querfalzlage 24 gelöst wird. Nach dem Öffnen des Bündels 2 kann der Nutzer das Bündel 2 entfalten. Nach Entfalten der Querfalze 18, 20, 21 werden die Beipackzettel 3, 4 nicht mehr zusammengehalten und können voneinander gelöst werden bzw. lösen sich selbst voneinander. Nach Entfalten der Falze 12 kann der Nutzer die Informationen auf dem jeweiligen Beipackzettel 3, 4 wahrnehmen.

Fig. 7 zeigt schematisch eine perspektivische Ansicht des Bündels 2 als Endprodukt der ersten bevorzugten Ausführungsform des erfindungsgemäßen Verfahrens. Bei dem Bündel 2 mit den zwei unterschiedlichen Beipackzetteln 3, 4 sind die Beipackzettel 3,4 gemeinsam und ineinander gefalzt. Beide Beipackzettel 3, 4 weisen einen vorspringenden Falz 14 auf, der zur Trennung der Beipackzettel 3, 4 aufgetrennt ist und somit einen vorspringenden Randbereich 27 bildet.

Das Bündel 2 wird vorzugsweise durch die gemeinsame Falzung und das Haftmittel zusammengehalten.

Die Beipackzettel 3, 4 unterscheiden sich voneinander hinsichtlich sichtbarer Informationen und der Größe, insbesondere der Ausdehnung in Längsrichtung 5 des Papierbogens 1. Die Beipackzettel 3, 4 können sich aber auch in ihrer Form, ihrer Farbe und/oder ihrer Dicke voneinander unterscheiden.

Vorzugsweise stellt einer der Beipackzettel 3, 4 regulatorische Informationen und der andere Beipackzettel 4, 3 Handlungsanweisungen bereit. Bei einer anderen bevorzugten Ausführungsform stellen beide Beipackzettel 3, 4 regulatorische Informationen bereit, die beispielsweise unterschiedlich oder an unterschiedliche Adressaten gerichtet sind. Ferner hat es sich als vorteilhaft erwiesen, wenn einer der Beipackzettel 3, 4 Informationen für medizinisches Personal, insbesondere einen Arzt oder Apotheker, und der andere Beipackzettel 4, 3 Informationen für einen Patienten bereitstellt.

Bei dem in Fig. 7 dargestellten und bevorzugten Ausführungsbeispiel eines erfindungsgemäßen Bündels 2 ist der vorspringende, aufgetrennte Falz 14 zerteilt, insbesondere zerschnitten.

Fig. 8 zeigt schematisch eine Teilabfolge einer zweiten bevorzugten Ausführungsform des erfindungsgemäßen Verfahrens anhand eines zweiten Papierbogens 1.

Der zweite Papierbogen 1 weist eine andere Größe als der erste Papierbogen 1 auf. Auch der zweite Papierbogen 1 weist zwei unterschiedliche Abschnitte auf, die unterschiedliche Beipackzettel 3, 4 bilden, Bei dem zweiten Papierbogen 1 sind Texte 7 und Bilder 8 über Falzlinien 9 hinweg gedruckt.

Der zweite Papierbogen 1 ist in Fig. 8 in einer bereits in Längsrichtung 5 des zweiten Papierbogens 1 gefalzten Form abgebildet. Zuvor wurde der zweite Papierbogen 1 entlang mehrerer, vorzugsweise fünf paralleler, in Querrichtung 6 verlaufender Falzlinien 9 parallel gefalzt, und zwar mittels Leporellofalzens. Dabei wurden Falze 12, Falzlagen 13 und ein vorspringender Falz 14 gebildet. Die Falze 12 sind vorzugsweise aneinander ausgerichtet bzw. in eine Linie gebracht.

Zugunsten einer besseren Übersichtlichkeit ist in Fig. 8 nur eine Falzlage 13 des zweiten Papierbogens 1 dargestellt, so dass der bereits gefalzte Papierbogen 1 in Fig. 8 sehr dünn bzw. sogar zweidimensional erscheint. Die Tatsache, dass sich durch die dargestellte Teilabfolge die Dicke des jeweiligen Zwischenprodukts erhöht, bleibt in Fig. 8 unberücksichtigt. Lediglich der vorspringende Falz 14 ist in Fig. 8 stark vereinfacht veranschaulicht.

In Fig. 8 sind auf dem in Längsrichtung 5 gefalzten Papierbogen 1 mehrere, nämlich sechs, parallele, in Längsrichtung 5 verlaufende Falzlinien 9 angedeutet. Der Papierbogen 1 wird dann gemäß der zweiten bevorzugten Ausführungsform des erfindungsgemäßen Verfahrens quer gefalzt, d. h. in Querrichtung 6. Dazu wird der Papierbogen 1 zunächst um die in Fig. 8 dritte Falzlinie 9 von unten zu einer Vorderseite des Papierbogens 1 hin gefalzt, wie durch Pfeil 28 angedeutet. Dabei wird der Papierbogen 1 so gefalzt, dass eine untere Kante 16 des Papierbogens 1 auf der in Fig. 8 obersten Falzlinie 9 liegt und an ihr ausgerichtet ist. Dabei wird ein erster Querfalz 29 des zweiten Papierbogens 1 gebildet.

Anschließend wird der Papierbogen 1 derart zur Vorderseite des Papierbogens 1 hin gefalzt (wie durch Pfeil 30 angedeutet), dass der erste Querfalz 29 auf einer oberen Kante 17 liegt bzw. an ihr ausgerichtet ist. Dabei wird ein zweiter Querfalz 31 gebildet.

Schließlich wird der Papierbogen 1 derart zur Vorderseite des Papierbogens 1 hin gefalzt (wie durch Pfeil 32 angedeutet), dass die obere Kante 17 mit dem daran ausgerichteten ersten Querfalz 29 auf dem zweiten Querfalz 31 liegt bzw. an diesem ausgerichtet ist. Dabei wird ein dritter Querfalz 33 gebildet.

Nach dem Querfalzen des Papierbogens 1 wird der gefalzte Papierbogen 1 mit Hilfe eines Haftmittels lösbar verschlossen. Bei der zweiten bevorzugten Ausführungsform wird dazu ein Etikett 34 an dem Papierbogen 1 angebracht, vorzugsweise um einen Bereich des zweiten Querfalzes 31 sowie der oberen Kante 17 mit dem daran ausgerichteten ersten Querfalz 29 herum, wie in Fig. 9 dargestellt. Das Etikett 34 ist vorzugsweise transparent und/oder in Längsrichtung 5 des Papierbogens 1 perforiert.

Alternativ oder Zusätzlich zudem Haftmittel kann auch ein Verschlussmittel wie eine Banderole verwendet werden, um den Papierbogen 1 zu verschließen. Die Banderole kann z. B. statt des Etiketts 34 um den Papierbogen 1 herum angebracht werden.

Nach dem Querfalzen und dem Verschließen des Papierbogens 1 wird der vorspringende Falz 14 getrennt, um die beiden Beipackzettel 3, 4 zu trennen, so dass die Beipackzettel 3, 4 das Bündel 2 bilden.

Fig. 10 zeigt schematisch eine perspektivische Ansicht einer zweiten bevorzugten Ausführungsform eines erfindungsgemäßen Bündels 2 als Endprodukt der zweiten bevorzugten Ausführungsform des erfindungsgemäßen Verfahrens.

Die in den Fig. 1 bis 10 dargestellten Ausführungsbeispiele stellen nur eine, allerdings bevorzugte, Teilmenge der Varianten eines erfindungsgemäßen Verfahrens und eines erfindungsgemäßen Bündels dar. Nicht dargestellt sind insbesondere Varianten, die andere Formen des Bogens, andere Falztechniken und andere Haftmittel zum Verschließen umfassen.

**Bezugszeichenliste:**

| | | | |
|---|---|---|---|
| 1 | Papierbogen | 18 | erster Querfalz |
| 2 | Bündel | 19 | Pfeil |
| 3 | erster Beipackzettel | 20 | zweiter Querfalz |
| 4 | zweiter Beipackzettel | 21 | dritter Querfalz |
| 5 | Längsrichtung des Papierbogens | 22 | Klebepunkt |
| 6 | Querrichtung des Papierbogens | 23 | innere Querfalzlage |
| 7 | Text | 24 | äußere Querfalzlage |
| 8 | Bilder | 25 | Streifen |
| 9 | Falzlinie | 26 | Schnittlinie |
| 10 | rechtes Ende des Papierbogens | 27 | vorspringender Randbereich |
| 11 | linkes Ende des Papierbogens | 28 | Pfeil |
| 12 | Falz | 29 | erster Querfalz |
| 13 | Falzlage | 30 | Pfeil |
| 14 | vorspringender Falz | 31 | zweiter Querfalz |
| 15 | Pfeil | 32 | Pfeil |
| 16 | untere Kante des Papierbogens | 33 | dritter Querfalz |
| 17 | obere Kante des Papierbogens | 34 | Etikett |

## Patentansprüche

1. Verfahren zum Herstellen eines Bündels (2) unterschiedlicher Beipackzettel (3, 4),
**dadurch gekennzeichnet,**
**dass** das Bündel (2) aus einem Bogen (1) eines Flächenmaterials, insbesondere Papier, hergestellt wird,
**dass** der Bogen (1) mindestens zwei unterschiedliche Abschnitte aufweist, die die unterschiedlichen Beipackzettel (3, 4) bilden,
**dass** der Bogen (1) in mindestens zwei Falzvorgängen gefalzt wird,
**dass** mindestens ein vorspringender Falz (14) gebildet wird und
**dass** der mindestens eine vorspringende Falz (14) getrennt wird, um die Beipackzettel (3, 4) zu trennen, so dass die Beipackzettel (3, 4) das Bündel (2) bilden.

2. Verfahren nach Anspruch 1, **dadurch gekennzeichnet, dass** vor dem Falzen die unterschiedlichen Abschnitte des Bogens (1) mit unterschiedlichen Informationen, insbesondere unterschiedlichen Texten (7) und/oder unterschiedlichen grafischen Darstellungen, besonders bevorzugt Bildern (8), versehen, insbesondere bedruckt werden.

3. Verfahren nach Anspruch 1 oder 2, **dadurch gekennzeichnet, dass** der Bogen (1) mittels Parallelfalzens entlang paralleler Falzlinien (9) gefalzt wird, insbesondere mittels Leporellofalzens, Wickelfalzens oder Altarfalzens, wobei vorzugsweise der Bogen (1) zunächst in eine erste Richtung gefalzt wird und anschließend der gefalzte Bogen (1) in eine zweite, quer zur ersten Richtung verlaufende Richtung gefalzt wird.

4. Verfahren nach einem der voranstehenden Ansprüche, **dadurch gekennzeichnet, dass** der Bogen (1) derart gefalzt wird, dass der mindestens eine vorspringende Falz (14) um mindestens mehrere mm, vorzugsweise um im Wesentlichen 6 mm vorspringt.

5. Verfahren nach einem der voranstehenden Ansprüche, **dadurch gekennzeichnet, dass** der mindestens eine vorspringende Falz (14) durch Zerteilen, insbesondere Zerschneiden, getrennt wird, wobei vorzugsweise von dem vorspringenden Falz (14) ein Streifen (25) abgeschnitten wird, so dass bei jedem Beipackzettel (3, 4) mindestens ein vorspringender Randbereich (27) gebildet wird.

6. Verfahren nach einem der voranstehenden Ansprüche, **dadurch gekennzeichnet, dass** nach dem Falzen der gefalzte Bogen (1) mit Hilfe eines Haftmittels, insbesondere mindestens eines Klebepunktes (22) oder eines vorzugsweise perforierten Etiketts (34), lösbar verschlossen wird.

7. Verfahren nach Anspruch 6, **dadurch gekennzeichnet, dass** das Trennen des mindestens einen vorspringenden Falzes (14) nach dem Falzen und vorzugsweise nach dem Verschließen ausgeführt wird.

8. Verfahren nach einem der voranstehenden Ansprüche, **dadurch gekennzeichnet, dass** sich auf dem mindestens einen vorspringenden Falz (14) mindestens eine Information befindet und dass der Bogen (1) so gefalzt und der mindestens eine vorspringende Falz (14) so getrennt werden, dass die mindestens eine Information im gefalzten Zustand des Bündels (2) und/oder nach Entfalten des Bündels (2) sichtbar ist.

9. Bündel mit mindestens zwei unterschiedlichen Beipackzetteln (3, 4),
**dadurch gekennzeichnet,**
**dass** die Beipackzettel (3, 4) gemeinsam gefalzt sind und
**dass** die Beipackzettel (3, 4) einen vorspringenden Falz (14) aufweisen, der zur Trennung der Beipackzettel (3, 4) aufgetrennt ist.

10. Bündel nach Anspruch 9, **dadurch gekennzeichnet, dass** sich die Beipackzettel (3, 4) hinsichtlich sichtbarer Informationen, Form, Farbe, Dicke und/oder Größe voneinander unterscheiden.

11. Bündel nach Anspruch 9 oder 10, **dadurch gekennzeichnet, dass** einer der Beipackzettel (3, 4) regulatorische Informationen und ein anderer Beipackzettel (4, 3) Handlungsanweisungen oder regulatorische Informationen bereitstellt.

12. Bündel nach einem der Ansprüche 9 bis 11, **dadurch gekennzeichnet, dass** die unterschiedlichen Beipackzettel (3, 4) unterschiedliche oder identische Informationen für unterschiedliche Adressaten bereitstellen, wobei vorzugsweise einer der Beipackzettel (3, 4) Informationen für medizinisches Personal, insbesondere einen Arzt oder Apotheker, und ein anderer Beipackzettel (4, 3) Informationen für einen Patienten bereitstellt.

13. Bündel nach einem der Ansprüche 9 bis 12, **dadurch gekennzeichnet, dass** jeder vorspringende, aufgetrennte Falz (14) zerteilt, insbesondere zerschnitten, ist.

14. Bündel nach einem der Ansprüche 9 bis 13, **dadurch gekennzeichnet, dass** sich auf jedem vorspringenden, aufgetrennten Falz (14) mindestens eine Information, insbesondere ein Text (7) und/oder eine grafische Darstellung, befindet, und dass sich die Information im gefalzten Zustand des Bündels (2) und/oder nach Entfalten des Bündels (2) sichtbar ist und/oder dass sich die Information von den anderen Informationen unterscheidet.

15. Bündel nach einem der Ansprüche 9 bis 14, **dadurch gekennzeichnet, dass** das Bündel (2) mit Hilfe eines Haftmittels, insbesondere mindestens eines Klebepunktes (22) oder eines vorzugsweise perforierten Etiketts (34), lösbar verschlossen ist.

## Claims

1. Method for producing a bundle (2) of different inserts (3, 4),
**characterized in**
**that** the bundle (2) is produced from a sheet (1) of a flat material, in particular paper,
**that** the sheet (1) has at least two different sections, which form the different inserts (3, 4),
**that** the sheet (1) is folded in at least two folding operations,
**that** at least one protruding fold (14) is formed, and
**that** the at least one protruding fold (14) is separated in order to separate the inserts (3, 4), so that the inserts (3, 4) form the bundle (2).

2. Method according to claim 1, **characterized in that** before the folding operation, the different sections of the sheet (1) are provided, in particular printed, with different information, in particular different texts (7) and/or different graphical illustrations, particularly preferably images (8).

3. Method according to claim 1 or 2, **characterized in that** the sheet (1) is folded by means of parallel folding along parallel folding lines (9), in particular by means of zigzag folding, letter folding or gate folding, the sheet (1) preferably first being folded in a first direction and then the folded sheet (1) being folded in a second direction running transversely with respect to the first direction.

4. Method according to one of the preceding claims, **characterized in that** the sheet (1) is folded in such a way that the at least one protruding fold (14) protrudes by at least several mm, preferably by substantially 6 mm.

5. Method according to one of the preceding claims, **characterized in that** the at least one protruding fold (14) is seperated by division, in particular cutting, a strip (25) preferably being cut off the protruding fold (14), so that at least one protruding edge region (27) is formed in each insert (3, 4).

6. Method according to one of the preceding claims, **characterized in that** following the folding operation, the folded sheet (1) is detachably closed with the aid of an adhesive means, in particular at least one spot of adhesive (22) or a preferably perforated label (34).

7. Method according to claim 6, **characterized in that** the division of the at least one protruding fold (14) is carried out after the folding operation and preferably after the closing operation.

8. Method according to one of the preceding claims, **characterized in that** at least one item of information is located on the at least one protruding fold (14), and **in that** the sheet (1) is folded and the at least one protruding fold (14) is divided such that the at least one item of information is visible in the folded state of the bundle (2) and/or after the bundle (2) has been unfolded.

9. Bundle comprising at least two different inserts (3, 4),
**characterized in**
**that** the inserts (3, 4) are folded together, and
**that** the inserts (3, 4) have a protruding fold (14), which is separated in order to separate the inserts (3, 4).

10. Bundle according to claim 9, **characterized in that** the inserts (3, 4) differ from one another with regard to visible information, shape, colour, thickness and/or size.

11. Bundle according to claim 9 or 10, **characterized in that** one of the inserts (3, 4) provides regulatory information, and another insert (4, 3) provides handling instructions or regulatory information.

12. Bundle according to one of claims 9 to 11, **characterized in that** the different inserts (3, 4) provide different or identical information for different target groups, preferably one of the inserts (3, 4) providing information for medical personnel, in particular a physician or pharmacist, and another insert (4, 3) providing information for a patient.

13. Bundle according to one of claims 9 to 12, **characterized in that** each protruding separated fold (14) is divided off, in particular cut off.

14. Bundle according to one of claims 9 to 13, **characterized in that** there is at least one item of information on each protruding separated fold (14), in particular text (7) and/or a graphical illustration and **in that** the information is visible in the folded state of the bundle (2) and/or after the bundle (2) has been unfolded, and/or **in that** the item of information differs from the other information.

15. Bundle according to one of claims 9 to 14, **characterized in that** the bundle (2) is detachably closed with the aid of an adhesive means, in particular at least one spot of adhesive (22) or a preferably perforated label (34).

## Revendications

1. Procédé pour fabriquer un faisceau (2) de différentes notices (3,4), **caractérisé en ce que**
on fabrique le faisceau (2) à partir d'une feuille (1) d'un matériau plat, en particulier de papier,
la feuille (1) présente au moins deux parties différentes, qui forment les différentes notices (3, 4),
on plie la feuille (1) en au moins deux opérations de pliage,
on forme au moins un pli saillant (14), et
on sépare ledit au moins un pli saillant (14), afin de séparer les notices (3, 4), de telle façon que les notices (3, 4) forment le faisceau (2).

2. Procédé selon la revendication 1, **caractérisé en ce que**, avant le pliage, les différentes parties de la feuille (1) sont munies, en particulier par impression, de différents informations, en particulier de différents textes (7) et/ou de différentes représentations graphiques, de préférence encore d'images (8).

3. Procédé selon la revendication 1 ou 2, **caractérisé en ce que** l'on plie la feuille (1) au moyen de plis parallèles le long de lignes de pliage parallèles (9), en particulier au moyen de plis accordéon, de plis roulés, ou de plis portefeuille, dans lequel on plie de préférence la feuille (1) d'abord dans une première direction et ensuite on plie la feuille pliée (1) dans une deuxième direction, qui est orientée transversalement à la première direction.

4. Procédé selon l'une quelconque des revendications précédentes, **caractérisé en ce que** l'on plie la feuille (1) de telle manière que ledit au moins un pli saillant (14) soit saillant d'au moins plusieurs mm, de préférence essentiellement de 6 mm.

5. Procédé selon l'une quelconque des revendications précédentes, **caractérisé en ce que** l'on sépare ledit au moins un pli saillant (14) par détachement, en particulier par découpage, dans lequel on découpe de préférence une bandelette (25) hors du pli saillant (14), de telle manière qu'au moins une zone de bord saillante (27) soit formée à chaque notice (3, 4).

6. Procédé selon l'une quelconque des revendications précédentes, **caractérisé en ce que**, après le pliage, on ferme de façon séparable la feuille pliée (1) à l'aide d'un agent adhésif, en particulier d'au moins un point de colle (22) ou d'une étiquette de préférence perforée (34).

7. Procédé selon la revendication 6, **caractérisé en ce que** l'on opère la séparation dudit au moins un pli saillant (14) après le pliage et de préférence après la fermeture.

8. Procédé selon l'une quelconque des revendications précédentes, **caractérisé en ce qu'**il se trouve au moins une information sur ledit au moins un pli saillant (14) et **en ce que** l'on plie la feuille (1) et on sépare ledit au moins un pli saillant (14) de telle manière que ladite au moins une information soit visible dans l'état plié du faisceau (2) et/ou après le dépliage du faisceau (2).

9. Faisceau comprenant au moins deux notices différentes (3, 4),
**caractérisé en ce que**
les notices (3, 4) sont pliées ensemble et **en ce que** les notices (3, 4) présentent un pli saillant (14), qui est séparé pour la séparation des notices (3, 4).

10. Faisceau selon la revendication 9, **caractérisé en ce que** les notices (3, 4) se différencient l'une de l'autre en ce qui concerne les informations visibles, la forme, la couleur, l'épaisseur et/ou la grandeur.

11. Faisceau selon la revendication 9 ou 10, **caractérisé en ce qu'**une des notices (3, 4) fournit des informations relatives à la réglementation et une autre notice (4, 3) fournit des modes d'utilisation ou des informations relatives à la réglementation.

12. Faisceau selon l'une quelconque des revendications 9 à 11, **caractérisé en ce que** les différentes notices (3, 4) fournissent des informations différentes ou identiques pour différents destinataires, dans lequel de préférence une des notices (3, 4) fournit des informations pour le personnel médical, en particulier un médecin ou un pharmacien, et une autre notice (4, 3) fournit des informations pour un patient.

13. Faisceau selon l'une quelconque des revendications 9 à 12, **caractérisé en ce que** chaque pli saillant séparé (14) est détaché, en particulier découpé.

14. Faisceau selon l'une quelconque des revendications 9 à 13, **caractérisé en ce qu'**il se trouve sur chaque pli saillant séparé (14) au moins une information, en particulier un texte (7) et/ou une représentation graphique, et **en ce que** l'information est visible dans l'état plié du faisceau (2) et/ou après dépliage du faisceau (2) et/ou **en ce que** l'information se différencie des autres informations.

15. Faisceau selon l'une quelconque des revendications 9 à 14, **caractérisé en ce que** le faisceau (2) est fermé de façon détachable à l'aide d'un agent adhésif, en particulier d'au moins un point de colle (22) ou d'une étiquette de préférence perforée (34).
